# EUROPÄISCHE PATENTSCHRIFT

(11) **EP 2 376 699 B1**
(45) Veröffentlichungstag und Bekanntmachung des Hinweises auf die Patenterteilung: **03.08.2016**
(21) Anmeldenummer: 09793512.6
(22) Anmeldetag: 11.12.2009
(51) Int. Cl.: D06F 39/08

(54) **WASCHMASCHINE**
WASHING MACHINE
MACHINE À LAVER

(30) Priorität: 12.12.2008 ES 200803571
(43) Veröffentlichungstag der Anmeldung: 19.10.2011
(73) Patentinhaber: BSH Hausgeräte GmbH, 81739 München (DE)
(72) Erfinder: GRACIA BOBED, Ismael, E-50014 Zaragoza (ES); GOMEZ CAUDEVILLA, Miguel Angel, E-50007 Zaragoza (ES); LATRE ABADIA, Roberto, E-50014 Zaragoza (ES); MARTINEZ PEREZ, Gerardo, E-50015 Zaragoza (ES); MELANTUCHE FUENTE, Juan, E-50410 Cuarte de Huerva (Zaragoza) (ES); PEREZ LUENGO, Jose Luis, E-50002 Zaragoza (ES); RECIO FERRER, Eduardo, E-50013 Zaragoza (ES)
(86) Internationale Anmeldenummer: PCT/EP2009/066976
(87) Internationale Veröffentlichungsnummer: WO 2010/066893

(56) Entgegenhaltungen:
- EP-A- 0 238 570
- DE-A1- 3 624 065
- DE-A1- 4 442 089

## Beschreibung

### Technisches Gebiet

Die vorliegende Erfindung betrifft das Gebiet der Waschmaschinen, die einen Waschbottich umfassen, der mit Waschwasser zu füllen ist und eine Ablauföffnung, eine Ablaufpumpe, eine Ablaufleitung, die den Bottich wassermäßig mit der Ablaufpumpe verbindet und einen Ventilteil aufweist, der dicht mit dem Bottich verbunden ist, sowie einen Rohrteil aufweist, der wassermäßig mit der Ablaufpumpe verbunden ist; wobei die Waschmaschine weiter ein im Waschwasser schwimmfähiges Ablaufventil umfasst, das beweglich im Inneren des Ventilteils angeordnet ist, um die Ablauföffnung zu verschließen, wenn sich Waschwasser im Inneren des Bottichs befindet und die Ablaufpumpe in Ruhe ist, oder um die Ablauföffnung zu öffnen, wenn sich kein Waschwasser im Inneren des Bottichs befindet oder die Ablaufpumpe in Betrieb ist.

### Stand der Technik

Das Patent DE 4442089 A1 beschreibt eine Waschmaschine, die einen Waschbottich aufweist, in dem eine Trommel angeordnet ist, die sich im Inneren drehen kann und in welche die zu waschenden Kleidungsstücke gelegt werden.

Der Waschbottich weist in seinem oberen Teil eine Waschwasser-Einlaufanschluss auf, um den Waschbottich zum Waschen und Spülen der zu waschenden Materialien teilweise zu füllen. Im unteren Teil des Tanks ist eine Ablauföffnung angeordnet, an die am äußeren Teil des Waschbottichs eine Ablaufleitung angeschlossen ist, die den Waschbottich mit der Ablaufpumpe verbindet, um das Waschwasser aus dem Waschbottich zu entleeren, wenn es der Waschvorgang erfordert.

Zum Abschluss des Waschvorgangs stößt die Ablaufpumpe das gesamte Wasser aus dem Inneren des Bottichs und der Ablaufleitung aus, weshalb am Beginn des folgenden Zyklus das in den Waschbottich eingeflossene Wasser die Ablaufleitung füllt und nicht am Waschvorgang teilnimmt. Um zu vermeiden, dass das in den Bottich für den Waschvorgang eingebrachte Waschmittel in die Ablaufleitung gelangt, weist diese einen Ventilteil auf, in dem sich ein schwimmfähiges Ventil in Form einer Hohlkugel befindet, die sich in die Ablauföffnung einpasst, wenn genügend Wasser für den Beginn des Zyklus eingeströmt ist. Auf diese Weise entweicht das Waschmittel nicht durch die Ablaufleitung, wodurch Umweltschäden vermieden werden. Der Ventilteil der Ablaufleitung ist ein flexibles Teil mit ziemlich komplexer Form, das auf dichte Weise mittels eines beliebigen Systems in Art eines Flansches am Waschbottich befestigt sein muss.

Das Patent DE 3624065 A1 beschreibt eine Waschmaschine ähnlich der vorhergehenden, die eine Ablaufleitung ähnlich derjenigen der vorhergehenden Maschine mit einem Ventilteil aufweist, der auf dichte Weise mit dem Waschbottich mittels eines Flansches verbunden ist. Das Ventil befindet sich im Inneren des Ventilteils und ist als Klappe oder Zunge ausgeführt, die aus einem Stück mit der Wand der Ablaufleitung verbunden ist, genauer mit der Wand des Ventilteils. Der Ventilteil und das Ventil sind aus einem komplexen Teil aus flexiblen Material hergestellt. Wenn sich kein Wasser im Inneren der Ablaufleitung befindet oder die Pumpe in Betrieb ist, senkt sich das Ventil und erlaubt die Verbindung zwischen dem Inneren des Bottichs und der Ablaufleitung. Ähnlich wie beim Vorgang der vorhergehenden Maschine füllt sich, wenn der Waschzyklus beginnt, die Ablaufleitung mit Wasser, und das Wasser selbst bringt das Ventil zum Schwimmen und drückt es gegen die Ablauföffnung des Waschbottichs.

Beide Konfigurationen einer Waschmaschine weisen eine komplexe Ablaufleitung auf, weshalb Dichtigkeitsprobleme hervorgerufen werden können.

### Aufgabe der Erfindung

Es ist die Aufgabe der Erfindung, eine Waschmaschine mit einer vereinfachten, dichten und leicht am Waschbottich der Waschmaschine zu montierenden Ablaufleitung zu schaffen.

Diese Aufgabe wird mittels einer Waschmaschine gelöst, die einen Waschbottich umfasst, der mit Waschwasser zu füllen ist und eine Ablauföffnung, eine Ablaufpumpe, eine Ablaufleitung, die den Waschbottich wassermäßig mit der Ablaufpumpe verbindet und einen Ventilteil aufweist, der dicht mit dem Waschbottich verbunden ist, sowie einen Rohrteil aufweist, der wassermäßig mit der Ablaufpumpe verbunden ist; sowie ein Ablaufventil, das im Waschwasser schwimmfähig ist und beweglich im Inneren des Ventilteils angeordnet ist, um die Ablauföffnung zu verschließen, wenn sich Waschwasser im Inneren des Waschbottichs befindet und die Ablaufpumpe in Ruhe ist, oder um die Ablauföffnung zu öffnen, wenn sich kein Waschwasser im Inneren des Waschbottichs befindet oder die Ablaufpumpe in Betrieb ist, wobei der Ventilteil in einem Stück mit dem Waschbottich ausgebildet ist und der Rohrteil mit einem Austrittsanschluss des Ventilteils verbunden ist.

Auf diese Weise enthält der Waschbottich neben der Ablauföffnung den Ventilteil aus einem Stück, weshalb die Dichtigkeit immer besser ist, da Verbindungen zwischen beiden Teilen vermieden werden. Die Ablaufleitung vereinfacht sich, da beim Einbeziehen in einem Stück in den Waschbottich nur der Rohrteil mit dem Austrittsanschluss des Ventilteils verbunden werden muss. Insbesondere kann der Rohrteil ein zylindrisches Normrohr sein, das mittels herkömmlicher Flansche in den Austrittsanschluss und in die Ablaufpumpe eingeschoben wird.

Die Waschmaschine kann ein Frontlader oder ein Toplader sein; sie kann im Inneren des Waschbottichs eine Trommel mit horizontaler Rotation oder eine Trommel mit vertikaler Rotation aufweisen.

Der Ventilteil ist als Bestandteil des Bottichs ausgeführt und weist einen Innenraum auf, der mit dem Inneren des Waschbottichs über die Ablauföffnung verbunden ist. Bestandteil bedeutet, dass er kein Teil ist, das demontiert und wieder montiert werden kann. Die Ablauföffnung ist mittels des im Waschwasser schwimmfähigen Ventils verschließbar. Der Innenraum des Ventilteils weist einen Austrittsanschluss auf, an den der Rohrteil angeschlossen wird. Das schwimmfähige Ventil kann als ein Element mit niedrigerer Dichte als das Waschwasser ausgeführt sein, mit einer solchen Form, dass es sich in die Ablauföffnung einpasst. Es ist besonders vorteilhaft, dass die Ablauföffnung kreisförmig ist, da das Ventil eine Kugelform oder teilweise Kugelform aufweisen kann, die sich darin einpasst und den Durchfluss des Waschwassers versperrt. Es ist notwendig, dass das Innere des Ventilteils eine solche Form aufweist, welche die Bewegung des Ventils in ihrem Inneren auf unbeabsichtigte Weise erlaubt und dabei verschlossen bleibt. Die Funktionsweise des Ventils während des Waschvorgangs ist gleich derjenigen nach dem Stand der Technik, indem es die Ablauföffnung verschlossen hält, während Wasser im Ventilteil vorhanden ist, um das Ventil gegen die Öffnung zu drücken.

In einer bevorzugten Ausführungsform ist der Bottich aus zwei Bottich-Teilstücken aus Kunststoff ausgeführt. Jedes der Bottich-Teilstücke weist einen Teil des Ventilteils auf, der in einem Stück mit dem entsprechenden Teilstück gespritzt wurde. Vorzugsweise werden sie mittels Kunststoffschweißtechnik verbunden, wenn auch nicht notwendigerweise, da sie verklebt oder verklammert werden können. Die Ablauföffnung ist in einem ersten Bottich-Teilstück ausgeführt, und so, bei der Ausführung aus einem Spritzgussteil, wird verhindert, dass sein Rand Grate aufweist, die ein korrektes Schließen des Ventils stören könnten.

In einer besonderen Ausführungsform des Ventils ist vorgesehen, dass es die Form einer Klappe aufweist. Bei einer solchen Geometrie wird weniger Raum im Inneren des Ventilteils benötigt. Das Ablaufventil in Form einer Klappe weist einen Stopfenteil auf, der sich in die Ablauföffnung einpasst, einen Schwimmerteil sowie ein Scharnierelement, das mit dem Ventilteil verbunden ist, um die Drehung des Ablaufventils zwischen der geöffneten und der geschlossenen Position zu erlauben. Bei dieser Konfiguration wird die Bewegung des Ventils im Inneren des Ventilteils begrenzt und das Verschlusssystem besser kontrolliert.

Und um sie noch mehr zu begrenzen, weist das Ablaufventil einen Anschlag auf, der die Drehung des Ablaufventils in der offenen Stellung begrenzt und verhindert, dass es an der Wand des Ventilteils haften bleibt.

Um zu verhindern, dass der Schwimmerteil überflutet wird, wodurch das Aufschwimmen des Ablaufventils und damit seine Funktion unmöglich gemacht würde, begrenzt der Anschlag die Drehung des Ablaufventils in der geöffneten Stellung auf eine Öffnung zwischen 15° und 35°, vorzugsweise zwischen 20° und 30°, vorteilhafterweise 25°.

Das Scharnierelement ist als eine Rippe ausgeführt, die in eine Aussparung des ersten Bottich-Teilstücks eingefügt ist. Dies ist eine einfach auszuführende Montage, die außerdem die korrekte Position mittels eines Schiebers sichert, der sich in die Aussparung einpasst und seine Verschiebung in der Aussparung begrenzt. Und um zu verhindern, dass er sich in der Aussparung verschiebt, drückt das zweite Bottich-Teilstück auf das Scharnierelement in der Aussparung des ersten Teilstücks des Bottichs, wenn die beiden Teilstücke vereinigt sind.

Um besseren Kontakt mit der Ablauföffnung zu machen, ist das Ablaufventil aus elastischem Material ausgeführt. Auf diese Weise ist dies vor allem bei dem Ablaufventiltyp in Klappenform, der einen Scharnierteil aufweist, vorteilhaft, um das Biegen dieses Teils zu unterstützen, da es vorzugsweise aus einem Stück ausgeführt ist und sich im Bereich des Scharniers unter dem Eigengewicht des Stopfenteils und des Schwimmerteils biegen muss. In dem Falle, dass es ein Ventil in Form einer Hohlkugel ist, ist es nicht notwendig, dass es flexibel ist, jedoch, dass es eine glatte Oberfläche aufweist, um sich an die Ablauföffnung anzupassen. Es ist auch vorteilhaft, dass das Ablaufventil zumindest im Stopfenteil eine Anti-Haft-Oberfläche aufweist, um die Möglichkeit zu reduzieren, dass sich Waschmittelreste, Fäden oder andere Elemente anheften, die das Schließen verschlechtern könnten.

Es ist vorteilhaft, dass die Ablauföffnung eine Kreisform und der Stopfenteil teilweise eine Kugelform aufweist, die sich in die Ablauföffnung einpasst. Die Form des Stopfenteils ist nicht notwendigerweise teilweise kugelförmig, da auch eine Kegelform dieselbe Funktion ausüben kann.

Es ist vorgesehen, dass der Schwimmerteil eine zylindrische Hohlform aufweist mit einem Ende, das mit dem Stopfenteil verbunden ist, und dass sein anderes Ende offen ist, wo die Luft eintreten kann, wenn der Wasserspiegel im Ventilteil ansteigt, und das Aufschwimmen des Ventils unterstützt. Er kann auch hermetisch verschlossen sein, damit die Luft im Inneren das Ventil zum Schwimmen bringt.

### Kurze Beschreibung der Zeichnung

Andere Vorteile ergeben sich aus der folgenden Beschreibung der Zeichnung. In den Figuren ist ein Ausführungsbeispiel der Erfindung dargestellt. Die Zeichnung, die Beschreibung und die Ansprüche enthalten zahlreiche Eigenschaften in Kombination. Der Fachmann wird die Eigenschaften vorteilhafterweise auch einzeln betrachten und in anderen sinnvollen Kombinationen verbinden.

Es zeigen:
- Figur 1: eine schematische Schnittansicht des unteren Teils einer Waschmaschine mit einem Waschbottich und einer Ablaufleitung gemäß der Erfindung;
- Figur 2: eine perspektivische Ansicht der einander im Verbindungsbereich des Ventilteils der Ablaufleitung gegenüberstehenden Bottich-Teilstücke;
- Figur 3: eine perspektivische Ansicht des Ventilteils der Ablaufleitung des ersten Bottich-Teilstücks mit dem Ventil in vormontierter Position;
- Figur 4: eine Vorderansicht des Ventilteils des ersten Bottich-Teilstücks mit dem montierten Ventil in geschlossener Position und
- Figur 5: eine Vorderansicht des Ventilteils des ersten Bottich-Teilstücks mit dem montierten Ventil in geöffneter Position.

### Beschreibung der bevorzugten Ausführungsform

Figur 1 zeigt eine schematische Schnittansicht des unteren Bereichs einer Waschmaschine, die einen Waschbottich 30 aufweist, in dem eine Trommel 10 angeordnet ist, die sich in seinem Inneren drehen kann und in welche die zu waschenden Kleidungsstücke gelegt werden. Der Waschbottich ist aus zwei Bottich-Teilstücken 32 und 34 ausgeführt, die durch einen Verbindungsbereich 35 verbunden sind, der sich linear durch die Verbindungsebene der beiden Teilstücke erstreckt. Der Waschbottich ist in einem Waschmaschinenrahmen 20 angeordnet, aufgehängt an einem System von Federn und Dämpfern.

Der Waschbottich weist in seinem oberen Teil einen Waschwasser-Einlaufanschluss auf, um den Waschbottich zum Waschen und Spülen der zu waschenden Materialien teilweise zu füllen. In der unteren Wand 33 des ersten Bottich-Teilstücks 32 ist eine Ablauföffnung 38 ausgeführt. Die untere Wand des ersten Bottich-Teilstücks 32, wo die Ablauföffnung 38 ausgeführt ist, erstreckt sich bis zur Verbindungsebene der beiden Bottich-Teilstücke und schließt sich an der Abdichtungslinie 39 hermetisch an eine Wand des zweiten Bottich-Teilstücks 34 an, wenn beide Bottich-Teilstücke verbunden sind. Am äußeren Teil der Wand beider Waschbottich-Teilstücke 30 ist die Ablaufleitung 50 angeschlossen, die den Waschbottich 30 mit der Ablaufpumpe 40 verbindet, um das Waschwasser aus dem Waschbottich zu entleeren, wenn es der Waschvorgang erfordert.

Die Ablaufleitung 50 wird aus einem Ventilteil 52, der in einem gesamten Kunststoffteil mit den Bottich-Teilstücken 32 und 34 ausgeführt ist, und einem Rohrteil 54 ausgebildet, der am Ventilteil am Austrittsanschluss 56 und an der Ablaufpumpe 40 angeschlossen ist. Im Inneren des Ventilteils 53 befindet sich ein Ventil 60 in Form einer Hohlkugel, die schwimmfähig ist und sich in die Ablauföffnung 38 einpasst, um sie zu verschließen, wenn genügend Wasser in den Ventilteil eingeströmt ist.

Figur 2 zeigt perspektivisch den Ventilteil 52 des zu zwei Bottich-Teilstücken 32 und 34 geöffneten Waschbottichs 30. Sie zeigt den Teil des ersten Bottich-Teilstücks 32, wo sich der Ventilteil 52 der Ablaufleitung befindet. In der unteren Wand des ersten Bottich-Teilstücks befindet sich die Ablauföffnung 38 des Bottichs und der Rand der Wand, der die Verbindungslinie 39 mit der Wand des zweiten Bottich-Teilstücks 34 bildet, wenn beide Bottich-Teilstücke verbunden sind. An einer Seite des Ventilteils 52 befindet sich eine Nut 36, in die der Scharnierteil 66 des Ablaufventils 60 eingeschoben ist, bis er durch den Schieber 67 eingepasst ist. Das Ablaufventil ist in der geschlossenen Stellung B, und man kann durch die Ablauföffnung 38 den Stopfenteil 62 des Ablaufventils sehen. Man kann auch teilweise unterhalb der unteren Wand im Inneren des Ventilteils 53 der Ablaufleitung des ersten Bottich-Teilstücks 32 den Schwimmerteil 64 sehen.

Gegenüber dem ersten Bottich-Teilstück 32 befindet sich das zweite Bottich-Teilstück 34, und es zeichnet sich der Verbindungsbereich 35 als Umfang beider Bottich-Teilstücke ab, der vorzugsweise in einer Ebene ist, um das Schließen des Bottichs zu erleichtern. Das Verfahren zum Schließen für diesen Kunststoff-Waschbottich ist ein Kunststoffschweißverfahren. Am zweiten Bottich-Teilstück ist der Austrittsanschluss 56 des Ventilteils der Ablaufleitung ausgeführt, obwohl er problemlos am ersten Bottich-Teilstück ausgeführt sein könnte.

Figur 3 zeigt perspektivisch den Teil des ersten Bottich-Teilstücks 32, wo sich der diesem Teilstück des Ventilteils 52 der Ablaufleitung entsprechende Teilbereich befindet. In der unteren Wand 33 des ersten Bottich-Teilstücks 32 befindet sich die Ablauföffnung 38 des Bottichs und der Rand der Wand, der die Verbindungslinie 39 mit der Wand des zweiten Bottich-Teilstücks bildet, wenn beide Bottich-Teilstücke verbunden sind. An einer Seite des Ventilteils 52 befindet sich eine Nut 36, in die der Scharnierteil 66 des Ablaufventils 60, in der Richtung der gestrichelten Linie folgend, eingeschoben wird, bis er in das Innere des Ventilteils 53 der Ablaufleitung eingepasst ist. Der Scharnierteil 66 weist am Ende den Schieber 67 auf, der außerhalb der Nut 36 bleibt. Das Ablaufventil 60 ist in einer Vor-Montageposition, wo man den Stopfenteil 62 und den Schwimmerteil 64 sieht.

Figur 4 zeigt eine Vorderansicht des ersten Bottich-Teilstücks 32 in dem entsprechenden Bereich des Ventilteils 52 der Ablaufleitung mit dem Verbindungsbereich 35 mit dem anderen Bottich-Teilstück, der an seinem Außenumfang entlang verläuft. Die untere Wand 33 des ersten Bottich-Teilstücks 32 und der Verbindungsbereich 35 umgrenzen das Innere des Ventilteils 53, wo sich das Ventil 60 in geschlossener Stellung B befindet, verbunden mit der Wand des Ventilteils mit dem Schieber 67 an seinem äußersten Teil. Die untere Wand 33 ist im Schnitt dargestellt, um die Ablauföffnung 38 zu zeigen, wo der Stopfenteil 62 des Ventils sitzt, und unterhalb des Stopfenteils befindet sich der Schwimmerteil 64. In dem Bereich des Ventils 60, der dem Scharnierteil am nächsten ist, befindet sich der Anschlag 68 ohne Kontakt mit der Wand des Ventilteils der Ablaufleitung.

Figur 5 zeigt eine Vorderansicht des ersten Bottich-Teilstücks 32 in dem entsprechenden Bereich des Ventilteils 52 der Ablaufleitung mit dem Verbindungsbereich 35 mit dem anderen Bottich-Teilstück, der an seinem Außenumfang entlang verläuft. Die untere Wand 33 des ersten Bottich-Teilstücks 32 und der Verbindungsbereich 35 umgrenzen das Innere des Ventilteils 53, wo sich das Ventil 60 in geöffneter Stellung A befindet, verbunden mit der Wand des Ventilteils mit dem Schieber 67 an seinem äußersten Teil. Die untere Wand 33 ist im Schnitt dargestellt, um die geöffnete Ablauföffnung 38 zu zeigen. In dem Bereich des Ventils 60, der dem Scharnierteil am nächsten ist, befindet sich der Anschlag 68 in Kontakt mit der Wand des Ventilteils der Ablaufleitung und hält das Ventil 60 in seiner Stellung maximaler Öffnung. Der Stopfenteil 62 des Ventils ist von der Ablauföffnung entfernt, und unterhalb des Stopfenteils befindet sich der Schwimmerteil 64.

### Liste der Referenznummern

- 10: Trommel
- 20: Rahmen
- 30: Waschbottich
- 32: erstes Bottich-Teilstück
- 33: untere Wand
- 34: zweites Bottich-Teilstück
- 35: Verbindungsbereich
- 36: Aussparung
- 38: Ablauföffnung
- 39: Abdichtungslinie
- 40: Ablaufpumpe
- 50: Ablaufleitung
- 52: Ventilteil
- 53: Inneres des Ventilteils
- 54: Rohrteil
- 56: Austrittsanschluss
- 60: Ablaufventil
- 62: Stopfenteil
- 64: Schwimmerteil
- 66: Scharnierelement
- 67: Schieber
- 68: Anschlag
- A: geöffnete Stellung
- B: geschlossene Stellung

## Patentansprüche

1. Waschmaschine, umfassend
- einen Waschbottich (30), der mit Waschwasser zu füllen ist und folgende Elemente aufweist: eine Ablauföffnung (38),
- eine Ablaufpumpe (40),
- eine Ablaufleitung (50), die den Waschbottich (30) wassermäßig mit der Ablaufpumpe (40) verbindet und einen Ventilteil (52) aufweist, der dicht mit dem Waschbottich und einem Rohrteil (54) verbunden ist, der wassermäßig mit der Ablaufpumpe verbunden ist; und
- ein Ablaufventil (60), das im Waschwasser schwimmfähig ist und beweglich im Inneren des Ventilteils angeordnet ist,
um die Ablauföffnung (38) in einer geschlossenen Stellung (B) zu verschließen, wenn sich Waschwasser im Inneren des Waschbottichs befindet und die Ablaufpumpe (40) in Ruhe ist, oder
um die Ablauföffnung in einer geöffneten Stellung (A) zu öffnen, wenn sich kein Waschwasser im Inneren des Waschbottichs befindet oder die Ablaufpumpe in Betrieb ist,
**dadurch gekennzeichnet, dass**
der Ventilteil (52) in einem Stück mit dem Waschbottich (30) ausgebildet ist und
der Rohrteil (54) mit einem Austrittsanschluss (56) des Ventilteils (52) verbunden ist.

2. Waschmaschine gemäß Anspruch 1,
**dadurch gekennzeichnet, dass**
der Bottich aus mindestens zwei Bottich-Teilstücken (32, 34) aus Kunststoff durch Spritzguss ausgeführt ist und der Ventilteil (52) zwischen den beiden Bottich-Teilstücken aufgeteilt ausgeführt ist.

3. Waschmaschine gemäß Anspruch 2,
**dadurch gekennzeichnet, dass**
die Ablauföffnung (38) in einem ersten Bottich-Teilstück (32) ausgeführt ist.

4. Waschmaschine gemäß einem der vorhergehenden Ansprüche,
**dadurch gekennzeichnet, dass**
das Ablaufventil (60) die Form einer Klappe aufweist.

5. Waschmaschine gemäß Anspruch 4,
**dadurch gekennzeichnet, dass**
das Ablaufventil (60) einen Stopfenteil (62) aufweist, der sich in die Ablauföffnung (38) einpasst, einen Schwimmerteil (64) sowie ein Scharnierelement (66), das mit dem Ventilteil (52) verbunden ist, um die Drehung des Ablaufventils (60) zwischen der geöffneten Position (A) und der geschlossenen Position (B) zu erlauben.

6. Waschmaschine gemäß einem der Ansprüche 4 oder 5,
**dadurch gekennzeichnet, dass**
das Ablaufventil (60) einen Anschlag (68) aufweist, der die Drehung des Ablaufventils in der offenen Stellung (A) begrenzt.

7. Waschmaschine gemäß Anspruch 6,
**dadurch gekennzeichnet, dass**
der Anschlag (68) die Drehung des Ablaufventils in der offenen Stellung (A) auf einen Winkel zwischen 15° und 35°, vorzugsweise zwischen 20° und 30°, vorteilhafterweise 25° begrenzt.

8. Waschmaschine gemäß einem der Ansprüche 5 bis 7,
**dadurch gekennzeichnet, dass**
das Scharnierelement (66) als eine Rippe ausgeführt ist, die in eine Aussparung (36) eingefügt ist, die in einem der beiden Bottich-Teilstücke (32, 34) angeordnet ist.

9. Waschmaschine gemäß Anspruch 8,
**dadurch gekennzeichnet, dass**
das Scharnierelement (66) einen Schieber (67) aufweist, der sich in die Aussparung (36) einpasst und seine Verschiebung in der Aussparung begrenzt.

10. Waschmaschine gemäß einem der Ansprüche 8 oder 9,
**dadurch gekennzeichnet, dass**
das zweite Bottich-Teilstück (34) auf das in der Aussparung (36) des ersten Bottich-Teilstücks (32, 34) angeordnete Scharnierelement (66) drückt, wenn die beiden Teilstücke (32, 34) vereinigt sind.

11. Waschmaschine gemäß einem der vorhergehenden Ansprüche,
**dadurch gekennzeichnet, dass**
das Ablaufventil (60) aus elastischem Material ausgeführt ist.

12. Waschmaschine gemäß einem der Ansprüche 4 bis 11,
**dadurch gekennzeichnet, dass**
die Ablauföffnung (38) kreisförmig ist und der Stopfenteil 62 die Form eines kugelförmigen Teils hat.

13. Waschmaschine gemäß einem der Ansprüche 4 bis 12,
**dadurch gekennzeichnet, dass**
der Schwimmerteil (64) eine zylindrische Hohlform aufweist mit einem Ende,
das mit dem Stopfenteil (62) verbunden ist, und dass sein anderes Ende offen ist.

## Claims

1. Washing machine comprising
- a wash tub (30) that is filled with wash water and comprises the following elements: a drain opening (38),
- a drain pump (40),
- a drain line (50), that connects the water in the wash tub (30) to the drain pump (40) and a valve part (52) that is connected to the wash tub in a sealed fashion and a pipe part (54), that is connected to the drain pump for water transfer, and
- a drain valve (60), that can float in the wash water, said valve being disposed moveably inside the valve part,
in order to seal the drain opening (38) in a closed position (B) when wash water is located inside the wash tub and when the drain pump (40) is idle, or
in order to open the drain opening to an opened position (A) when no wash water is located inside the wash tub or when the drain pump is operating,
**characterised in that**
the valve part (52) is designed in one piece together with the wash tub (30) and the pipe part (54) is connected to an outlet connection (56) of the valve part (52).

2. Washing machine according to claim 1,
**characterised in that**
the tub is designed from at least two tub sections (32, 34) made of plastic by means of injection moulding and the valve part (52) is designed to be split between the two tub sections.

3. Washing machine according to claim 2,
**characterised in that**
the drain opening (38) is designed in a first tub section (32).

4. Washing machine according to one of the preceding claims,
**characterised in that**
the drain valve (60) takes the form of a flap

5. Washing machine according to claim 4,
**characterised in that**
the drain valve (60) has a plug part (62), which fits into the drain opening (38), a floating part (64) and a hinge element (66), which is connected to the valve part (52), in order to enable the rotation of the drain valve (60) between the opened position (A) and the closed position (B).

6. Washing machine according to one of claims 4 or 5,
**characterised in that**
the drain valve (60) has a stop (68), which restricts the rotation of the drain valve in the open position (A).

7. Washing machine according to claim 6,
**characterised in that**
the stop (68) limits the rotation of the drain valve in the open position (A) to an angle between 15° and 35°, preferably between 20° and 30°, advantageously 25°.

8. Washing machine according to one of claims 5 to 7,
**characterised in that**
the hinge element (66) is designed as a rib, which is inserted into a recess (36), which is disposed in one of the two tub sections (32, 34).

9. Washing machine according to claim 8,
**characterised in that**
the hinge element (66) comprises a slider (67), which fits into the recess (36) and restricts its movement in the recess.

10. Washing machine according to one of claims 8 or 9,
**characterised in that**
the second tub section (34) presses against the hinge element (66) arranged in the recess (36) of the first tub section (32, 34) if the two sections (32, 34) are joined.

11. Washing machine according to one of the preceding claims,
**characterised in that**
the drain valve (60) is made from elastic material.

12. Washing machine according to one of claims 4 to 11,
**characterised in that**
the drain opening (38) is circular and the plug part (62) has the shape of a spherical part.

13. Washing machine according to one of claims 4 to 12,
**characterised in that**
the floating part (64) comprises a cylindrical hollow shape with an end which is connected to the plug part (62) and that its other end is open.

## Revendications

1. Lave-linge comprenant
- une cuve de lavage (30) qui est à remplir avec de l'eau de lavage et présente les éléments suivants : une ouverture de sortie (38),
- une pompe de vidange (40).
- une conduite d'évacuation (50) qui relie la cuve de lavage (30), au point de vue eau, avec la pompe de vidange (40) et présente une partie de soupape (52) qui est reliée de manière étanche avec la cuve de lavage, et une partie de tube (54) qui est reliée avec la pompe de vidange au point de vue eau ; et
- une soupape de sortie (60) qui peut flotter dans l'eau de lavage et est disposée de manière mobile à l'intérieur de la partie de soupape,
afin de fermer l'ouverture de sortie (38) dans une position fermée (B), lorsque l'eau de lavage se trouve à l'intérieur de la cuve de lavage et que la pompe de vidange (40) est au repos, ou
afin d'ouvrir l'ouverture de sortie dans une position ouverte (A), lorsqu'il n'y a pas d'eau de lavage à l'intérieur de la cuve de lavage ou que la pompe de vidange est en marche,
**caractérisé en ce que**
la partie de soupape (52) est réalisée d'une seule pièce avec la cuve de lavage (30) et **en ce que** la partie de tube (54) est reliée à un raccord de sortie (56) de la partie de soupape (52).

2. Lave-linge selon la revendication 1,
**caractérisé en ce que**
la cuve est réalisée à partir d'au moins deux segments de cuve (32, 34) en plastique par moulage par injection et **en ce que** la partie de soupape (52) est réalisée de manière répartie entre les deux segments de cuve.

3. Lave-linge selon la revendication 2,
**caractérisé en ce que**
l'ouverture de sortie (38) est réalisée dans un premier segment (32) de cuve.

4. Lave-linge selon l'une quelconque des revendications précédentes,
**caractérisé en ce que**
la soupape de sortie (60) présente la forme d'un clapet.

5. Lave-linge selon la revendication 4,
**caractérisé en ce que**
la soupape de sortie (60) présente une partie bouchon (62) qui s'adapte dans l'ouverture de sortie (38), une partie flotteur (64) ainsi qu'un élément de charnière (66) qui est relié à la partie de soupape (52) afin de permettre la rotation de la soupape de sortie (60) entre la position ouverte (A) et la position fermée (B).

6. Lave-linge selon l'une quelconque des revendications 4 ou 5,
**caractérisé en ce que**
la soupape de sortie (60) présente une butée (68) qui limite la rotation de la soupape de sortie dans la position ouverte (A).

7. Lave-linge selon la revendication 6,
**caractérisé en ce que**
la butée (68) limite la rotation de la soupape de sortie dans la position ouverte (A) à un angle compris entre 15° et 35°, de préférence entre 20° et 30°, de manière avantageuse de 25°.

8. Lave-linge selon l'une quelconque des revendications 5 à 7,
**caractérisé en ce que**
l'élément de charnière (66) est réalisé comme une nervure qui est insérée dans un évidement (36), lequel est disposé dans l'un des deux segments (32, 34) de cuve.

9. Lave-linge selon la revendication 8,
**caractérisé en ce que**
l'élément de charnière (66) présente un curseur (67) qui s'ajuste dans l'évidement (36) et limite son coulissement dans l'évidement.

10. Lave-linge selon l'une quelconque des revendications 8 ou 9,
**caractérisé en ce que**
le deuxième segment (34) de cuve appuie sur l'élément de charnière (66) disposé dans l'évidement (36) du premier segment (32, 34) de cuve lorsque les deux segments (32, 34) de cuve sont réunis.

11. Lave-linge selon l'une quelconque des revendications précédentes,
**caractérisé en ce que**
la soupape de sortie (60) est réalisée dans une matière élastique.

12. Lave-linge selon l'une quelconque des revendications 4 à 11,
**caractérisé en ce que**
l'ouverture de sortie (38) est de forme circulaire et **en ce que** la partie bouchon (62) a la forme d'une pièce sphérique.

13. Lave-linge selon l'une quelconque des revendications 4 à 12,
**caractérisé en ce que**
la partie flotteur (64) présente une forme creuse cylindrique comprenant une extrémité qui est reliée à la partie bouchon (62), et **en ce que** son autre extrémité est ouverte.
